# FASCICULE DE BREVET EUROPEEN

(11) **EP 4 118 670 B1**
(45) Date de publication et mention de la délivrance du brevet: **27.08.2025**
(21) Numéro de dépôt: 21709699.9
(22) Date de dépôt: 08.03.2021
(51) Int. Cl.: H01H 9/50, H01H 9/54

(54) **DISPOSITIF D'INTERRUPTEUR HYBRIDE ET DE COMMANDE**
HYBRIDSCHALTER UND STEUERGERÄT
HYBRID SWITCH AND CONTROL DEVICE

(30) Priorité: 09.03.2020 FR 2002320
(43) Date de publication de la demande: 18.01.2023
(73) Titulaire: HAGER-ELECTRO SAS, 67210 Obernai (FR)
(72) Inventeur: DEPLAUDE, Gauthier, 67100 STRASBOURG (FR)
(74) Mandataire: Ipsilon Strasbourg
(86) Numéro de dépôt international: PCT/EP2021/055796
(87) Numéro de publication internationale: WO 2021/180658

(56) Documents cités:
- EP-A1- 3 407 368
- WO-A1-2015/028634
- US-B1- 6 239 514

## Description

La présente invention concerne le domaine des interrupteurs et des circuits de protection de sécurité connectés dans un circuit électrique et susceptibles de générer des arcs électriques et, plus particulièrement, les interrupteurs hybrides et leur dispositif de commande permettant l'extinction d'un tel arc électrique et l'interruption du courant électrique dans ledit circuit électrique. Elle a pour objet un dispositif d'interrupteur hybride et de commande.

On sait que les interrupteurs hybrides comprennent un interrupteur électromécanique et un interrupteur électronique. L'interrupteur électromécanique, basé sur la commutation électromécanique, comprend au moins un contact électrique et permet d'obtenir une faible chute de tension à ses bornes à l'état fermé et une bonne isolation galvanique à l'état ouvert mais présente l'inconvénient de générer des arcs électriques à l'ouverture du contact électrique sous charge. L'interrupteur électronique est quant à lui exempt d'arcs électriques mais possède une chute de tension bien plus importante à l'état passant et ne permet pas d'assurer une isolation galvanique à l'état ouvert.

Les interrupteurs hybrides ont essentiellement pour but de tirer parti des avantages respectifs des deux types d'interrupteurs par compromis sur leurs inconvénients respectifs.

La combinaison de ces deux interrupteurs, à savoir l'interrupteur électromécanique et l'interrupteur électronique, formant l'interrupteur hybride, peut être réalisée en série ou bien en parallèle ou bien en combinaisons série et/ou parallèle. La combinaison en série, qui peut se faire avec ou sans arc lors de l'ouverture sous charge suivant la synchronisation des commandes d'ouverture, permet d'assurer une isolation galvanique à l'état ouvert mais possède une chute de tension élevée à l'état passant. La combinaison en parallèle, qui peut se faire avec ou sans arc lors de l'ouverture sous charge suivant la synchronisation des commandes d'ouverture, possède une chute de tension faible à l'état passant mais ne permet pas d'assurer une isolation galvanique à l'état ouvert.

L'interrupteur électronique est commandé par un dispositif de commande électronique et consiste en un circuit électronique analogique comprenant une varistance en parallèle avec un semi-conducteur de puissance tel qu'un transistor de puissance, généralement un transistor à effet de champ ou un transistor à grille isolée. La varistance et le semi-conducteur sont connectés en parallèle directement aux bornes du contact de l'interrupteur électromécanique.

L'interrupteur électronique comprend généralement deux branches parallèles, à savoir une première branche comprenant la varistance et une deuxième branche comprenant le semi-conducteur. La branche du circuit électrique de l'interrupteur hybride comprenant le contact électrique est parallèle auxdites première et deuxième branches de l'interrupteur électronique.

En fonctionnement, on peut distinguer, parmi les séquences connues, la séquence temporelle d'extinction de l'arc électrique et d'interruption du courant électrique en plusieurs phases, et plus particulièrement selon les trois phases successives suivantes :
- dans une première phase, lorsque le contact de l'interrupteur électromécanique s'ouvre, par exemple suite à la détection d'un défaut électrique, un arc électrique apparait,
- dans une deuxième phase le semi-conducteur de l'interrupteur électronique est commandé pour être commuté à l'état saturé ON et le courant électrique bascule alors complètement dans la deuxième branche de l'interrupteur électronique entraînant l'extinction de l'arc électrique,
- puis, dans une troisième phase, le semi-conducteur est commandé pour être commuté à l'état bloqué OFF, l'interruption brutale de courant dans le semi-conducteur générant une surtension qui active la varistance ayant pour effet que le courant électrique bascule alors complètement dans la première branche de l'interrupteur électronique. La tension qui s'établit aux bornes de la varistance est suffisante pour limiter le courant électrique et atteindre l'extinction du courant électrique.

Toutefois, quelle que soit la séquence utilisée, la commande de l'interrupteur électronique, notamment du semi-conducteur de puissance, utilise une électronique complexe et numérique à base de microprocesseur ou de microcontrôleur nécessitant une alimentation électrique stable externe. Le document US 2019/0252143 divulgue une telle électronique de commande/pilotage comprenant une unité de commande électronique à base de microcontrôleur ou microprocesseur.

Il est également connu, dans une application en courant alternatif, ou dans une application avec une alimentation DC bidirectionnelle, par exemple dans une batterie en chargement ou produisant un courant électrique, d'incorporer un pont de diode entre la varistance et le semi-conducteur afin d'interrompre le courant dans les deux sens.

Le document EP3407368A1 concerne un appareil de commande d'un dispositif électrique d'extinction d'arc dans lequel un dispositif électrique (TR1) nécessitant d'être commandé est connecté en parallèle à un interrupteur mécanique (K1). Il comprend un premier commutateur de détection de tension (A1) connecté à deux extrémités dudit dispositif électrique (TR1) et en série dans une boucle de commande du dispositif électrique (TR1). Une telle boucle de commande complexifie le circuit.

La présente invention a pour but de pallier ces inconvénients en proposant un dispositif d'interrupteur hybride et de commande mettant en œuvre une électronique de commande moins complexe ne nécessitant pas d'alimentation externe.

A cet effet, le dispositif d'interrupteur hybride et de commande, selon la présente invention, permettant l'extinction d'un arc électrique et l'interruption du courant électrique dans un circuit électrique, ledit dispositif comprenant, d'une part, un interrupteur hybride comprenant un interrupteur électromécanique et, en parallèle, un interrupteur électronique d'assistance à l'extinction d'arc électrique et à l'interruption du courant électrique résultant dudit arc, ledit interrupteur électromécanique comprenant au moins un contact électrique apte à être actionné en fermeture pour permettre le passage du courant électrique dans le circuit électrique et en ouverture pour interrompre ledit passage, ledit interrupteur électronique étant configuré pour pouvoir éteindre un arc électrique survenant lors de l'ouverture dudit contact électrique puis interrompre le courant électrique et consistant en un circuit électronique analogique à base de semi-conducteur de puissance connecté aux bornes du contact électrique et, d'autre part, un circuit électronique de commande apte à commander ledit interrupteur électronique lorsque survient ledit arc électrique et jusqu'à l'interruption du courant électrique, le circuit électronique de commande consistant en un circuit électronique de commande analogique à base de semi-conducteur et étant configuré pour détecter l'apparition d'un arc électrique survenant aux bornes du contact électrique et pour délivrer, à une sortie dudit circuit électronique de commande, un signal de sortie apte à commander ledit interrupteur électronique selon une séquence temporelle d'extinction de l'arc électrique et d'interruption du courant électrique en plusieurs phases, se caractérise essentiellement en ce que le circuit électronique de commande est configuré pour détecter l'apparition de l'arc électrique :
- par sa tension d'arc caractéristique en étant apte à délivrer, en fonction de la tension aux bornes du contact électrique, à la sortie dudit circuit électronique de commande, un signal de sortie apte à commander ledit interrupteur électronique selon la séquence temporelle d'extinction de l'arc électrique et d'interruption du courant électrique en plusieurs phases, ou
- par sa lumière émise caractéristique en étant apte à délivrer, en fonction de ladite lumière émise, à la sortie dudit circuit électronique de commande, le signal de sortie apte à commander ledit interrupteur électronique selon la séquence temporelle d'extinction de l'arc électrique et d'interruption du courant électrique en plusieurs phases.

L'invention sera mieux comprise, grâce à la description ci-après, qui se rapporte à au moins un mode de réalisation préféré, donné à titre d'exemple non limitatif, et expliqué avec référence aux dessins schématiques annexés, dans lesquels :
[Fig. 1] montre le schéma du dispositif d'interrupteur hybride et de commande, selon la présente invention, connecté dans un circuit électrique, avec l'interrupteur électronique et le circuit électronique de commande dans une forme de schémas bloc,
[Fig. 2] montre le schéma électrique du dispositif d'interrupteur hybride et de commande, selon la présente invention, représenté sur la figure 1 dans un mode de réalisation préférentiel de l'interrupteur électronique,
[Fig. 3] montre le schéma électrique du dispositif, selon la présente invention, représenté sur la figure 2, avec un transistor de commande du type transistor bipolaire,
[Fig. 4] montre le circuit électronique de commande représenté sur la figure 3 et s'affranchissant des condensateurs,
[Fig. 5] montre le circuit électronique de commande représenté sur la figure 3 dans une variante avec un transistor de commande du type transistor à effet de champ,
[Fig. 6] montre le circuit électronique de commande représenté sur la figure 5 dans une variante s'affranchissant des condensateurs,
[Fig. 7] montre le dispositif, selon la présente invention, représenté sur les figures 3, 4, 5 et 6, sans le circuit électronique de commande 3 et dans une forme de réalisation où l'interrupteur électronique est configuré pour fonctionner dans une configuration bidirectionnelle, avec un pont de diode,
[Fig. 8] montre le dispositif, selon la présente invention, représenté sur la figure2, dont l'interrupteur électromécanique est du type disjoncteur sectionneur et comprend en outre un deuxième contact électrique équipé d'une chambre de coupure à déplacement et fractionnement d'arc et monté en série avec le premier contact électrique aux bornes duquel est connecté l'interrupteur électronique.

Les figures montrent un dispositif d'interrupteur hybride et de commande, selon la présente invention, permettant l'extinction d'un arc électrique et l'interruption du courant électrique dans un circuit électrique C.

Un tel dispositif, selon la présente invention, comprend :
- d'une part, un interrupteur hybride 1, 2 apte à être raccordé audit circuit électrique C et comprenant un interrupteur électromécanique 1 et, en parallèle, un interrupteur électronique 2 d'assistance à l'extinction d'arc électrique et à l'interruption du courant électrique, ledit interrupteur électromécanique 1 comprenant au moins un contact électrique 1a apte à être actionné en fermeture pour permettre le passage du courant électrique dans le circuit électrique C et en ouverture pour interrompre ledit passage. L'interrupteur électronique 2 est configuré pour pouvoir éteindre un arc électrique survenant lors de l'ouverture dudit contact électrique 1a puis interrompre le courant électrique et consistant en un circuit électronique analogique à base de semi-conducteur Q1 de puissance connecté aux bornes du contact électrique 1a et
- d'autre part, un circuit électronique de commande 3 apte à commander ledit interrupteur électronique 2 lorsque survient ledit arc électrique et jusqu'à l'interruption du courant électrique.

Conformément à la présente invention, le circuit électronique de commande 3 consiste en un circuit électronique analogique à base de semi-conducteur Q2. En outre, ledit circuit électronique de commande 3 est configuré pour détecter l'apparition d'un arc électrique survenant aux bornes du contact électrique 1a et pour délivrer, à une sortie S dudit circuit électronique de commande 3, un signal de sortie apte à commander ledit interrupteur électronique 2 selon une séquence temporelle d'extinction de l'arc électrique et d'interruption du courant électrique en plusieurs phases.

Si on se réfère plus particulièrement aux figures 3, 4, 5, 6, 7 et 8, on peut voir que le circuit électronique de commande 3 est configuré pour détecter l'apparition de l'arc électrique par sa tension d'arc caractéristique en étant apte à délivrer, en fonction de la tension aux bornes du contact électrique, à la sortie S dudit circuit électronique de commande 3, le signal de sortie apte à commander ledit interrupteur électronique 2 selon ladite séquence temporelle d'extinction de l'arc électrique et d'interruption du courant électrique en plusieurs phases.

Si on se réfère aux figures 2, 3, 4, 5, 6, 7 et 8, on peut voir que, dans un mode de réalisation préférentiel de l'interrupteur électronique 2, celui-ci peut comprendre une association en parallèle de deux branches connectées aux bornes du contact électrique 1a, à savoir une première branche comprenant une varistance RV et une deuxième branche comprenant un transistor Q1 de puissance, dit transistor Q1 d'assistance à l'extinction d'arc électrique, tel qu'un transistor bipolaire à grille isolée, un transistor à effet de champ (figures 2, 3, 4, 5, 6, 7 et 8) ou un transistor bipolaire. On peut voir également que la sortie S du circuit électronique de commande 3 est reliée à la grille ou à la base dudit transistor Q1 d'assistance à l'extinction d'arc électrique de sorte à pouvoir appliquer le signal de sortie sur la grille ou la base du transistor Q1 d'assistance à l'extinction d'arc électrique pour commander ledit interrupteur électronique 2 en commutant, à l'état saturé ON ou bloqué OFF, le transistor Q1 d'assistance à l'extinction d'arc électrique selon plusieurs phases de commutation. Les phases de commutation permettent de réaliser les phases de la séquence temporelle d'extinction de l'arc électrique et d'interruption du courant électrique.

De manière bien connue du fonctionnement des transistors, il est rappelé que l'état bloqué OFF correspond à un état où le transistor n'est pas passant et l'état saturé ON correspond à un état où le transistor est passant.

En fonctionnement, la séquence temporelle d'extinction de l'arc électrique en plusieurs phases peut comprendre trois phases, phase 1, phase 2 et phase 3, ceci à partir d'une phase initiale dans laquelle le contact électrique 1a est fermé de sorte que le courant électrique circule dans le circuit électrique C, l'interrupteur électronique 2 et le circuit électronique de commande 3 étant alors inactif alors que le transistor Q1 d'assistance à l'extinction d'arc électrique est commandé à l'état bloqué OFF :
- phase 1 : le contact électrique 1a est commandé en ouverture et un arc électrique apparaît au niveau dudit contact électrique 1a ouvert,
- phase 2 : le signal de sortie du circuit électronique de commande 3 appliqué sur la grille ou la base du transistor Q1 d'assistance à l'extinction d'arc électrique a pour effet de commuter le transistor Q1 d'assistance à l'extinction d'arc électrique de l'état bloqué OFF à l'état saturé ON, le courant électrique basculant alors dans la deuxième branche de l'interrupteur électronique 2 comprenant ledit transistor Q1 d'assistance à l'extinction d'arc électrique et entraînant l'extinction de l'arc électrique, puis
- phase 3 : le signal de sortie du circuit électronique de commande 3 appliqué sur la grille ou la base du transistor Q1 d'assistance à l'extinction d'arc électrique a pour effet de commuter le transistor Q1 d'assistance à l'extinction d'arc électrique de l'état saturé ON à l'état bloqué OFF, ce qui entraîne une interruption du courant dans ledit transistor Q1 générant une surtension activant la varistance RV de la première branche, le courant électrique basculant alors dans ladite première branche. La tension qui s'établit aux bornes de la varistance Rv est suffisante pour limiter le courant électrique et atteindre l'extinction du courant électrique.

A l'issue de la phase 3, le contact électrique 1a est ouvert et le courant électrique est nul.

Le dispositif d'interrupteur hybride et de commande, selon la présente invention, est donc adapté, suite à l'apparition de l'arc électrique due à l'ouverture du contact électrique 1a, pour détecter ladite apparition d'arc électrique et pour réaliser une séquence d'extinction de l'arc électrique et d'interruption du courant électrique en agissant sur la tension de contrôle du transistor Q1 d'assistance à l'extinction d'arc électrique, c'est-à-dire en pilotant/commandant ce dernier, pour le commuter de l'état bloqué OFF à l'état saturé ON et inversement selon plusieurs phase de commutation, par exemple selon les deux phases de commutation précitées.

Si on se réfère maintenant aux figures 3, 4, 5 et 6, on peut voir que le circuit électronique de commande 3 peut comprendre, dans le premier mode de réalisation, un transistor Q2 de commutation, dit transistor Q2 de commande, tel qu'un transistor bipolaire (figures 3 et 4) ou, dans une variante, un transistor à effet de champ (figure 5 et 6) et une association en parallèle de deux branches, à savoir une première branche comprenant une première résistance R1 en série avec un premier condensateur C1 et une deuxième branche comprenant une deuxième résistance R2 en série avec un deuxième condensateur C2. Le transistor Q2 de commande peut être relié, par son collecteur (figures 3 et 4) ou drain (figure 5 et 6), à la première branche en un premier point de jonction formant la sortie du circuit électronique de commande 3 et étant situé entre la première résistance R1 et le premier condensateur C1. En outre, le transistor Q2 de commande peut être relié, par sa base (figure 3) ou grille (figure 5), à la deuxième branche en un deuxième point de jonction situé entre la deuxième résistance R2 et le deuxième condensateur C2.

Le fonctionnement phase par phase du dispositif, selon la présente invention, dans cette première forme de réalisation du circuit électronique de commande 3 peut être la suivante, à partir d'une phase initiale où le contact électrique 1a est fermé et que le courant électrique circule dans le circuit électrique C, l'interrupteur électronique 2 et le circuit électronique de commande 3 étant inactifs et les premier et deuxième condensateurs C1 et C2 étant déchargés :
- phase 1 : le contact électrique 1a est commandé en ouverture et un arc électrique apparaît qui est détecté par le dispositif, selon la présente invention, la tension aux bornes du contact électrique 1a étant égale à la tension d'arc et venant charger simultanément les premier et deuxième condensateurs C1 et C2 via les première et deuxième résistances R1 et R2. Lorsque la tension aux bornes du premier condensateur C1, qui forme le signal de sortie du circuit électronique de commande 3, dépasse un certain seuil VG(TH), caractéristique intrinsèque du transistor Q1 d'assistance à l'extinction d'arc électrique, ce dernier est commuté à l'état saturé ON, ce qui a pour effet que le courant électrique bascule du circuit électrique C vers la deuxième branche de l'interrupteur électronique 2 comprenant le transistor Q1 d'assistance à l'extinction d'arc électrique et d'éteindre en conséquence l'arc électrique,
- phase 2 : la tension aux bornes du contact électrique 1a est égale à la tension drain/source VDS (figures 3 et 5) ou collecteur/base, tension caractéristique intrinsèque du transistor Q1 d'assistance à l'extinction d'arc électrique et cette tension continue de charger le deuxième condensateur C2. Lorsque la tension aux bornes du condensateur C2 dépasse un certain seuil, par exemple environ 0.7 V dans le cas d'un transistor au silicium, un courant électrique non négligeable commence à circuler dans la base (figure 3) ou une tension de commutation est appliquée sur la grille (figure 5) du transistor Q2 de commande qui est alors commuté à l'état saturé ON, ce qui a pour effet de décharger le premier condensateur C1 à travers ledit transistor Q2 de commande et, dès que la tension aux bornes du premier condensateur C1 passe sous le seuil VG(TH), de commuter le transistor Q1 d'assistance à l'extinction d'arc électrique à l'état bloqué OFF. La brusque interruption du courant électrique dans ce dernier génère une surtension suffisante pour activer la varistance Rv et le courant électrique bascule alors complètement dans la première branche comprenant ladite varistance Rv.
- phase 3 : le courant électrique passe dans la première branche de l'interrupteur électronique 2 comprenant la varistance RV et la tension aux bornes du contact électrique 1a est égale à la tension de limitation de la varistance Rv. Le transistor Q1 d'assistance à l'extinction d'arc électrique est maintenu à l'état bloqué OFF car un courant électrique continue de circuler dans la base (figure 3) ou une tension de commutation est toujours appliquée sur la grille (figure 5) du transistor Q2 de commande via la deuxième résistance R2.

Ainsi, à la fin de la séquence précitée, l'arc électrique est complètement éteint et le courant électrique complètement interrompu malgré l'apparition dudit arc électrique.

De préférence la tension de travail de la varistance RV peut être choisie de façon à provoquer une baisse rapide de l'intensité du courant électrique jusqu'à extinction.

De préférence, plus particulièrement dans le cas où le transistor Q1 d'assistance à l'extinction d'arc électrique est un transistor à effet de champ (figures 2, 3, 4, 5, 6, 7 et 8) ou un transistor bipolaire à grille isolée, le choix dudit transistor peut être tel que :
- VG(TH) (tension grille) < 50V, préférentiellement inférieure à 10V, aux différentes valeurs d'intensité du courant électrique, ceci pour garantir que la tension d'arc est suffisante pour activer la grille du transistor Q1 d'assistance à l'extinction d'arc électrique,
- VDS (tension drain/source) < 50 V, préférentiellement inférieure à 10V, aux différentes valeurs d'intensité du courant électrique, car lorsque le transistor Q1 d'assistance à l'extinction d'arc électrique est commuté à l'état saturé ON, son impédance doit être plus faible que celle de l'arc électrique pour dériver la totalité du courant électrique.

Le choix des valeurs de la première résistance R1 et du premier condensateur C1 est déterminé pour ajuster la constante de temps t1 de la charge du premier condensateur C1 et donc le temps avant la commutation du transistor Q1 d'assistance à l'extinction d'arc électrique, c'est à dire le temps pour le faire passer de l'état bloqué OFF à l'état saturé ON. Une telle constante de temps t1 peut être choisie, par exemple, de préférence, pour être inférieure à 100 ms, plus préférentiellement entre 0 et 5 ms.

De même, le choix des valeurs de la deuxième résistance R2 et du deuxième condensateur C2 est déterminé pour ajuster la constante de temps t2 de la charge du deuxième condensateur C2 et donc le temps avant la commutation du transistor Q2 de commande, c'est-à-dire le temps pour le faire passer de l'état bloqué OFF à l'état saturé ON. Une telle constante de temps t2 est choisie de préférence pour être inférieure à 100 ms, plus préférentiellement entre 0 et 5 ms

La valeur de la première résistance R1 a également un impact sur la limitation du courant électrique dans le transistor Q2 de commande, en particulier dans la phase 3. On notera que la tension d'arc, intrinsèquement, décroit lorsque l'intensité du courant électrique augmente. Ainsi, plus l'intensité du courant électrique augmente, plus le temps (durée) de la charge du premier condensateur C1 jusqu'à la valeur de seuil VG (TH) de la grille du transistor Q1 d'assistance à l'extinction d'arc électrique augmente. La commutation du transistor Q1 d'assistance à l'extinction d'arc électrique à l'état saturé est donc plus tardive lorsque l'intensité augmente.

On notera que la durée de passage du courant électrique dans le transistor Q2 de commande diminue légèrement lorsque l'intensité du courant électrique augmente.

On notera également qu'une propriété intéressante du circuit électronique de commande 3 est son auto-inhibition au-delà d'un certain seuil d'intensité. La durée de la phase 1 augmente lorsque l'intensité du courant électrique augmente et la durée de la phase 2 diminue. En effet, il a été constaté qu'au au-delà d'une certaine intensité, la tension aux bornes du deuxième condensateur C2 dépasse la valeur de la tension seuil du transistor Q2 de commande (par exemple une tension seuil égale à environ 0.7V) avant que la tension du premier condensateur C1 n'atteigne la valeur de la tension seuil VG(TH) du transistor Q1 d'assistance à l'extinction d'arc électrique de sorte que ce dernier n'est pas commuté à l'état saturé et la fonction est alors inhibée.

La durée pour atteindre ou dépasser la valeur de la tension seuil dépend essentiellement des valeurs des première et deuxième résistances R1, R2 et des premier et deuxième condensateurs C1 et C2. C'est également le résultat d'un compromis entre l'énergie dissipée par l'arc électrique et celle dissipée par le transistor Q1.

Si on se réfère maintenant aux figures 4 et 6, on peut voir que, par rapport à la première forme de réalisation du circuit électronique de commande 3 comprenant des résistances R1, R2 et des condensateurs C1, C2, dans une deuxième forme de réalisation du circuit électronique de commande 3, la première branche est configurée de sorte à s'affranchir du premier condensateur (C1) et/ou la deuxième branche est configurée de sorte à s'affranchir du deuxième condensateur (C2). Ainsi, la première branche comprend seulement la première résistance R1 et/ou la deuxième branche comprend seulement la deuxième résistance R2 et il peut être envisagé, selon la présente invention, de s'affranchir uniquement du deuxième condensateur C2 de la deuxième branche et/ou uniquement du premier condensateur C1 de la première branche.

On comprendra que, dans cette deuxième forme de réalisation du circuit électronique de commande 3, les valeurs des constantes de temps t1 et t2 seront alors dépendantes des valeurs des résistances R1, R2 et/ou de la capacité parasite du transistor Q1 d'assistance à l'extinction d'arc électrique (cas sans le premier condensateur C1) et/ou la capacité parasites du transistor Q2 de commande (cas sans le deuxième condensateur C2).

Dans cette deuxième forme de réalisation du circuit électronique de commande 3 sans les condensateurs C1 et/ou C2, l'extinction de l'arc électrique sera alors quasiment immédiate.

Selon le type de transistor Q1 d'assistance à l'extinction d'arc électrique utilisé, c'est-à-dire un transistor à effet de champ (figures 2, 3, 4, 5, 6, 7 et 8) ou un transistor bipolaire à grille isolée, le circuit électronique de commande 3 pourra présenter le même schéma électrique, seules les valeurs des composants (R1, R2, C1, C2) seront alors adaptés.

La présente invention peut également prévoir, pour un courant électrique alternatif, que le circuit électronique de commande 3 soit connecté à un interrupteur électronique 2 configuré pour fonctionner dans une configuration bidirectionnelle. La figure 7 montre un exemple d'une telle configuration dans laquelle l'interrupteur électronique 2 comprend à cet effet un pont de diode D. Le pont de diode D est plus particulièrement connecté aux bornes de la varistance Rv.

La présente invention peut encore prévoir que le circuit de commande électronique 3 puisse être connecté à un interrupteur hybride 1, 2 nécessitant une isolation galvanique et comprenant à cet effet un contact électrique 1b additionnel en amont ou en aval du contact électrique 1a. Dans ce cas, la synchronisation des deux contacts électriques 1a et 1b n'a pas d'incidence sur le fonctionnement du dispositif selon la présente invention.

La fonction d'auto-inhibition vue précédemment peut être mise à profit dans une application (figure 8) où la gestion des courants électriques au-delà d'un certain seuil est prise en charge par un autre dispositif, par exemple dans le cas d'un disjoncteur du type sectionneur, comprenant deux contacts électriques 1a et 1b et où l'un des deux contacts électriques 1b est équipé d'une chambre de coupure à déplacement et fonctionnement d'arc connue de l'état de l'art. La chambre de coupure gère l'extinction de l'arc électrique pour les courants dont l'intensité va au-delà d'un certain seuil Is et le dispositif selon la présente invention, dont l'interrupteur hybride 2, 3 est connecté en parallèle sur l'autre contact électrique 1a, peut alors gérer l'extinction de l'arc électrique survenant au niveau dudit contact électrique 1a et l'interruption du courant électrique en-deçà dudit seuil Is.

Le transistor Q2 de commande, tel qu'un transistor bipolaire ou à effet de champ, peut être un transistor bipolaire PNP ou NPN, un MOSFET (type N ou P) ou un JFET. On comprendra que selon le type de transistor utilisé, le circuit électronique de commande 3 pourra présenter le même schéma électrique, seules les valeurs des composants (R1, R2, C1, C2) seront alors adaptés.

La présente invention peut également prévoir, dans une autre forme de réalisation du premier mode de réalisation du circuit électronique de commande 3, non représentée sur les figures annexées, que le premier condensateur C1 et/ou le deuxième condensateur C2 soit remplacé par une inductance, c'est-à-dire un composant électronique tel que par exemple une bobine ou une self.

Dans une alternative, le circuit électronique de commande 3 est configuré pour détecter l'apparition de l'arc électrique par sa lumière émise caractéristique en étant apte à délivrer, en fonction de ladite lumière émise, à la sortie S dudit circuit électronique de commande 3, le signal de sortie apte à commander ledit interrupteur électronique 2 selon la séquence temporelle d'extinction de l'arc électrique et d'interruption du courant électrique en plusieurs phases. Dans une forme de réalisation préférentielle, le circuit électronique de commande 3 peut comprendre un composant photosensible du type LDR, phototransistor ou photodiode afin de détecter l'arc électrique et de réaliser la séquence temporelle d'extinction de l'arc électrique et d'interruption du courant électrique en plusieurs phases.

Ainsi une telle séquence d'extinction d'arc électrique et d'interruption du courant ou tout autre séquence de ce type utilisant le dispositif selon la présente invention permet de détecter l'apparition d'un arc électrique, et plus particulièrement la tension de l'arc électrique ou la lumière émise par ce dernier, aux bornes du contact électrique 1a et de commander (ou piloter) directement le transistor Q1 d'assistance à l'extinction d'arc électrique de l'interrupteur électronique 2, ou tout autre semi-conducteur de puissance d'un tel interrupteur électronique 2 effectuant cette fonction d'assistance à l'extinction d'arc électrique, seulement à partir d'un circuit électronique analogique à base de semi-conducteur (le circuit électronique de commande 3), c'est-à-dire sans utiliser une électronique complexe, notamment à base de microprocesseur ou microcontrôleur, comme c'est le cas avec les systèmes connus de l'art antérieur.

## Revendications

1. Dispositif d'interrupteur hybride et de commande permettant l'extinction d'un arc électrique et l'interruption du courant électrique dans un circuit électrique (C), ledit dispositif comprenant, d'une part, un interrupteur hybride (1, 2) comprenant un interrupteur électromécanique (1) et, en parallèle, un interrupteur électronique (2) d'assistance à l'extinction d'arc électrique et à l'interruption du courant électrique résultant dudit arc, ledit interrupteur électromécanique (1) comprenant au moins un contact électrique (1a) apte à être actionné en fermeture pour permettre le passage du courant électrique dans le circuit électrique (C) et en ouverture pour interrompre ledit passage, ledit interrupteur électronique (2) étant configuré pour pouvoir éteindre un arc électrique survenant lors de l'ouverture dudit contact électrique (1a) puis interrompre le courant électrique et consistant en un circuit électronique analogique à base de semi-conducteur (Q1) de puissance connecté aux bornes du contact électrique (1a) et, d'autre part, un circuit électronique de commande (3) apte à commander ledit interrupteur électronique (2) lorsque survient ledit arc électrique et jusqu'à l'interruption du courant électrique, le circuit électronique de commande (3) consistant en un circuit électronique de commande (3) analogique à base de semi-conducteur (Q2) et et étant configuré pour détecter l'apparition d'un arc électrique survenant aux bornes du contact électrique (1a) et pour délivrer, à une sortie (S) dudit circuit électronique de commande (3), un signal de sortie apte à commander ledit interrupteur électronique (2) selon une séquence temporelle d'extinction de l'arc électrique et d'interruption du courant électrique en plusieurs phases, **caractérisé en ce que** ledit circuit électronique de commande (3) est configuré pour détecter l'apparition de l'arc électrique :
- par sa tension d'arc caractéristique en étant apte à délivrer, en fonction de la tension aux bornes du contact électrique, à la sortie (S) dudit circuit électronique de commande (3), le signal de sortie apte à commander ledit interrupteur électronique (2) selon ladite séquence temporelle d'extinction de l'arc électrique et d'interruption du courant électrique en plusieurs phases, ou
- par sa lumière émise caractéristique en étant apte à délivrer, en fonction de ladite lumière émise, à la sortie (S) dudit circuit électronique de commande (3), le signal de sortie apte à commander ledit interrupteur électronique (2) selon la séquence temporelle d'extinction de l'arc électrique et d'interruption du courant électrique en plusieurs phases.

2. Dispositif, selon la revendication 1, **caractérisé en ce que** l'interrupteur électronique (2) comprend une association en parallèle de deux branches connectées aux bornes du contact électrique (1a), à savoir une première branche comprenant une varistance (RV) et une deuxième branche comprenant un transistor (Q1) de puissance, dit transistor (Q1) d'assistance à l'extinction d'arc électrique, tel qu'un transistor bipolaire à grille isolée, un transistor à effet de champ ou un transistor bipolaire, et **en ce que** la sortie (S) du circuit électronique de commande (3) est reliée à la grille ou à la base dudit transistor (Q1) d'assistance à l'extinction d'arc électrique de sorte à pouvoir appliquer le signal de sortie sur la grille ou la base dudit transistor (Q1) pour commander ledit interrupteur électronique (2) en commutant à l'état saturé ou bloqué le transistor (Q1) d'assistance à l'extinction d'arc électrique selon plusieurs phases de commutation.

3. Dispositif, selon la revendication 2, **caractérisé en ce que** le circuit électronique de commande (3) comprend un transistor (Q2) de commutation, dit transistor (Q2) de commande, tel qu'un transistor bipolaire ou à effet de champ et une association en parallèle de deux branches, à savoir une première branche comprenant une première résistance (R1) en série avec un premier condensateur (C1) et une deuxième branche comprenant une deuxième résistance (R2) en série avec un deuxième condensateur (C2) et **en ce que** le transistor (Q2) de commande est relié, d'une part, par son collecteur ou drain, à la première branche en un premier point de jonction formant la sortie du circuit électronique de commande (3) et étant situé entre la première résistance (R1) et le premier condensateur (C1) et, d'autre part, par sa base ou grille, à la deuxième branche en un deuxième point de jonction situé entre la deuxième résistance (R2) et le deuxième condensateur (C2).

4. Dispositif, selon la revendication 3, **caractérisé en ce que** la première branche est configurée de sorte à s'affranchir du premier condensateur (C1) et/ou la deuxième branche est configurée de sorte à s'affranchir du deuxième condensateur (C2).

5. Dispositif, selon la revendication 1, **caractérisé en ce que** le circuit électronique de commande (3) comprend un composant photosensible du type LDR, phototransistor ou photodiode afin de détecter l'arc électrique et de réaliser la séquence temporelle d'extinction de l'arc électrique et d'interruption du courant électrique en plusieurs phases.

## Patentansprüche

1. Hybridschalt- und Steuervorrichtung, die das Auslöschen eines elektrischen Lichtbogens und die Unterbrechung des elektrischen Stroms in einer elektrischen Schaltung (C) ermöglicht, wobei die Vorrichtung einerseits einen Hybridschalter (1, 2) mit einem elektromechanischen Schalter (1) und parallel mit einem elektronischen Schalter (2) zur Unterstützung der Auslöschung eines elektrischen Lichtbogens und zur Unterbrechung des elektrischen Stroms, der sich aus dem Lichtbogen ergibt, wobei der elektromechanische Schalter (1) mindestens einen elektrischen Kontakt (1a) umfasst, der zum Schließen, um den Durchfluss des elektrischen Stroms in der elektrischen Schaltung (C) zu ermöglichen, und zum Öffnen, um den Durchfluss zu unterbrechen, betätigt werden kann, wobei der elektronische Schalter (2) dazu konfiguriert ist, einen elektrischen Lichtbogen, der beim Öffnen des elektrischen Kontakts (1a) auftritt, auslöschen und dann den elektrischen Strom unterbrechen zu können, und aus einer analogen elektronischen Schaltung auf der Basis eines Leistungshalbleiters (Q1) besteht, der mit den Anschlüssen des elektrischen Kontakts (1a) verbunden ist, und andererseits eine elektronische Steuerschaltung (3), die den elektronischen Schalter (2)steuern kann, sobald der elektrische Lichtbogen auftritt und bis zur Unterbrechung des elektrischen Stroms, umfasst, wobei die elektronische Steuerschaltung (3) aus einer analogen elektronischen Steuerschaltung (3) auf der Basis eines Halbleiters (Q2) besteht und dazu konfiguriert ist, das Erscheinen eines elektrischen Lichtbogens zu detektieren, der an den Anschlüssen des elektrischen Kontakts (1a) auftritt, und an einem Ausgang (S) der elektronischen Steuerschaltung (3) ein Ausgangssignal zu liefern, das den elektronischen Schalter (2) gemäß einer zeitlichen Sequenz zum Auslöschen des elektrischen Lichtbogens und zur Unterbrechung des elektrischen Stroms in mehreren Phasen steuern kann, **dadurch gekennzeichnet, dass** die elektronische Steuerschaltung (3) zum Detektieren des Erscheinens des elektrischen Lichtbogens konfiguriert ist:
- durch seine charakteristische Lichtbogenspannung, indem sie in Abhängigkeit von der Spannung an den Anschlüssen des elektrischen Kontakts am Ausgang (S) der elektronischen Steuerschaltung (3) das Ausgangssignal liefern kann, das den elektronischen Schalter (2) gemäß der zeitlichen Sequenz zum Auslöschen des elektrischen Lichtbogens und zur Unterbrechung des elektrischen Stroms in mehreren Phasen steuern kann, oder
- durch sein charakteristisches emittiertes Licht, indem sie in Abhängigkeit von dem emittierten Licht am Ausgang (S) der elektronischen Steuerschaltung (3) das Ausgangssignal liefern kann, das den elektronischen Schalter (2) gemäß der zeitlichen Sequenz zum Auslöschen des elektrischen Lichtbogens und zur Unterbrechung des elektrischen Stroms in mehreren Phasen steuern kann.

2. Vorrichtung nach Anspruch 1, **dadurch gekennzeichnet, dass** der elektronische Schalter (2) eine Parallelschaltung von zwei Zweigen, die mit den Anschlüssen des elektrischen Kontakts (1a) verbunden sind, nämlich einem ersten Zweig mit einem Varistor (RV) und einem zweiten Zweig mit einem Leistungstransistor (Q1), einem so genannten Transistor (Q1) zur Unterstützung der Auslöschung des elektrischen Lichtbogens, wie einem Bipolartransistor mit isoliertem Gate, einem Feldeffekttransistor oder einem Bipolartransistor, umfasst, und dass der Ausgang (S) der elektronischen Steuerschaltung (3) mit dem Gate oder der Basis des Transistors (Q1) zur Unterstützung der Auslöschung des elektrischen Lichtbogens verbunden ist, um das Ausgangssignal an das Gate oder die Basis des Transistors (Q1) anlegen zu können, um den elektronischen Schalter (2) durch Umschalten des Transistors (Q1) zur Unterstützung der Auslöschung des elektrischen Lichtbogens in den Sättigungs- oder Sperrzustand gemäß mehreren Umschaltphasen zu steuern.

3. Vorrichtung nach Anspruch 2, **dadurch gekennzeichnet, dass** die elektronische Steuerschaltung (3) einen Schalttransistor (Q2), einen so genannten Steuertransistor (Q2), wie einen Bipolar- oder Feldeffekttransistor, und eine Parallelschaltung aus zwei Zweigen, nämlich einem ersten Zweig mit einem ersten Widerstand (R1) in Reihe mit einem ersten Kondensator (C1) und einem zweiten Zweig mit einem zweiten Widerstand (R2) in Reihe mit einem zweiten Kondensator (C2), umfasst, und dass der Steuertransistor (Q2) einerseits durch seinen Kollektor oder Drain mit dem ersten Zweig an einem ersten Verbindungspunkt, der den Ausgang der elektronischen Steuerschaltung (3) bildet und zwischen dem ersten Widerstand (R1) und dem ersten Kondensator (C1) liegt, und andererseits durch seine Basis oder sein Gate mit dem zweiten Zweig an einem zweiten Verbindungspunkt, der zwischen dem zweiten Widerstand (R2) und dem zweiten Kondensator (C2) liegt, verbunden ist.

4. Vorrichtung nach Anspruch 3, **dadurch gekennzeichnet, dass** der erste Zweig dazu konfiguriert ist, sich vom ersten Kondensator (C1) unabhängig zu machen, und/oder der zweite Zweig dazu konfiguriert ist, sich vom zweiten Kondensator (C2) unabhängig zu machen.

5. Vorrichtung nach Anspruch 1, **dadurch gekennzeichnet, dass** die elektronische Steuerschaltung (3) eine lichtempfindliche Komponente vom LDR-, Phototransistor- oder Photodiodentyp umfasst, um den elektrischen Lichtbogen zu detektieren und die zeitliche Sequenz zum Auslöschen des elektrischen Lichtbogens und zur Unterbrechung des elektrischen Stroms in mehreren Phasen auszuführen.

## Claims

1. Hybrid switch and control device allowing the extinguishing of an electric arc and the switching off of the electric current in an electrical circuit (C), said device comprising, on the one hand, a hybrid switch (1, 2) comprising an electromechanical switch (1) and, in parallel, an electronic switch (2) for assisting in extinguishing an electric arc and switching off the electric current resulting from said arc, said electromechanical switch (1) comprising at least one electrical contact (1a) able to be closed to allow the flow of the electric current in the electrical circuit (C) and opened in order to switch off said flow, said electronic switch (2) being configured to be able to extinguish an electric arc occurring when said electrical contact (1a) is opened and then switching off the electric current and consisting of a power semiconductor (Q1) based analogue electronic circuit connected across the terminals of the electrical contact (1a) and, on the other hand, an electronic control circuit (3) able to control said electronic switch (2) when said electric arc occurs and until the electric current is switched off, the electronic control circuit (3) consisting of a semiconductor (Q2) based analogue electronic control circuit (3) and being configured to detect the appearance of an electric arc occurring across the terminals of the electrical contact (1a) and to deliver, to an output (S) of said electronic control circuit (3), an output signal able to control said electronic switch (2) according to a temporal sequence for extinguishing the electric arc and for switching off the electric current in several phases, **characterized in that** said electronic control circuit (3) is configured to detect the appearance of the electric arc:
- by its characteristic arc voltage whilst being able to deliver, as a function of the voltage across the terminals of the electrical contact, to the output (S) of said electronic control circuit (3), the output signal able to control said electronic switch (2) according to said temporal sequence for extinguishing the electric arc and for switching off the electric current in several phases, or
- by its characteristic emitted light whilst being able to deliver, as a function of said emitted light, to the output (S) of said electronic control circuit (3), the output signal able to control said electronic switch (2) according to the temporal sequence for extinguishing the electric arc and for switching off the electric current in several phases.

2. Device according to Claim 1, **characterized in that** the electronic switch (2) comprises an association of two branches connected in parallel across the terminals of the electrical contact (1a), namely a first branch comprising a varistor (RV) and a second branch comprising a power transistor (Q1), called a transistor (Q1) for assisting the extinguishing of an electric arc, such as an insulated gate bipolar transistor, a field effect transistor or a bipolar transistor, and **in that** the output (S) of the electronic control circuit (3) is connected to the gate or to the base of said transistor (Q1) for assisting the extinguishing of an electric arc in such a way as to be able to apply the output signal to the gate or to the base of said transistor (Q1) in order to control said electronic switch (2) by switching, to the saturated state or the off state, the transistor (Q1) for assisting the extinguishing of an electric arc according to several switching phases.

3. Device according to Claim 2, **characterized in that** the electronic control circuit (3) comprises a switching transistor (Q2), called a control transistor (Q2), such as a bipolar transistor or a field effect transistor and an association of two branches in parallel, namely a first branch comprising a first resistor (R1) in series with a first capacitor (C1) and a second branch comprising a second resistor (R2) in series with a second capacitor (C2) and **in that** the control transistor (Q2) is connected, on the one hand, by its collector or drain, to the first branch at a first junction point forming the output of the electronic control circuit (3) and being situated between the first resistor (R1) and the first capacitor (C1) and, on the other hand, by its base or gate, to the second branch at a second junction point situated between the second resistor (R2) and the second capacitor (C2).

4. Device according to Claim 3, **characterized in that** the first branch is configured so as to get rid of the first capacitor (C1) and/or the second branch is configured so as to get rid of the second capacitor (C2).

5. Device according to Claim 1, **characterized in that** the electronic control circuit (3) comprises a photosensitive component of the LDR, phototransistor or photodiode type in order to detect the electric arc and to carry out the temporal sequence for extinguishing the electric arc and switching off the electric current in several phases.
